# EUROPÄISCHE PATENTSCHRIFT

(11) **EP 1 614 647 B1**
(45) Veröffentlichungstag und Bekanntmachung des Hinweises auf die Patenterteilung: **17.03.2010**
(21) Anmeldenummer: 05103547.5
(22) Anmeldetag: 29.04.2005
(51) Int. Cl.: B65H 23/24, B65H 23/32

(54) **Umlenkvorrichtung zum berührungslosen Umlenken einer Faserstoffbahn**
Air turn for contactless deflecting a web of fibrous material
Dispositif de renvoi pour dévier sans contact une bande fibreuse

(30) Priorität: 06.07.2004 DE 102004032647
(43) Veröffentlichungstag der Anmeldung: 11.01.2006
(73) Patentinhaber: Voith Patent GmbH, 89522 Heidenheim (DE)
(72) Erfinder: Buttschardt, Werner, 89542 Herbrechtingen (DE); Méndez-Gallon, Benjamin, 89551 Königsbronn (DE); Gottwald, Ingo, 89447 Zöschingen (DE); Ueberschär, Manfred, 89547 Gerstetten (DE)
(74) Vertreter: Kunze, Klaus

(56) Entgegenhaltungen:
- EP-A- 0 997 419
- EP-A- 1 155 989
- WO-A-91/17943
- DE-A1- 10 322 518
- DE-A1- 10 339 262
- US-A- 5 967 456

## Beschreibung

Die Erfindung betrifft eine Umlenkvorrichtung zum berührungslosen Umlenken einer Papier-, Karton- oder anderen Faserstoffbahn, insbesondere in einer der Herstellung und/oder Veredelung der Faserstoffbahn dienenden Maschine, wobei die Umlenkvorrichtung eine luftdurchlässige Oberfläche aufweist.

Allgemein sind aus dem Stand der Technik Umlenkvorrichtungen zum berührungslosen Umlenken einer Faserstoffbahn bekannt, bei denen zwischen der Umlenkvorrichtung und der Faserstoffbahn ein Abstand von etwa 6 bis 11 Millimetern existiert. Dafür ist jedoch ein relativ hoher Luft-Volumenstrom erforderlich. Dieser Abstand wird über den Luftdruck im Inneren der Umlenkvorrichtung geregelt, der sehr gering ist. Nachteilig bei diesen Umlenkvorrichtungen ist jedoch, dass sehr leicht Falten in der Faserstoffbahn auftreten können. Wenn die Papiermaschine oder das Auftragswerk mit einem schmalen Streifen der Faserstoffbahn angefahren wird, schleift der Streifen auf der Umlenkvorrichtung, da die Luft den Weg des geringsten Widerstandes wählt und deshalb größtenteils seitlich neben dem Streifen aus der Umlenkvorrichtung ausströmt, so dass der Staudruck des Luftpolsters unter dem Streifen zu gering ist, um ihn berührungslos über die Umlenkvorrichtung zu führen. Damit die Umlenkvorrichtung die Bahn zuverlässig berührungslos umlenkt, muss sie die gesamte Breite der Umlenkvorrichtung überdecken.

Zur Lösung dieses Problems wird in der EP 1 144 292 B1 eine Umlenkvorrichtung vorgeschlagen, die eine gasdurchlässige Wand aus einem metallhaltigen Werkstoff aufweist, wobei die Wand durchgängige Poren mit einem mittleren Durchmesser von weniger als 20 µm aufweist.

EP-A1-0 997 419 offenbart eine Umlenkvorrichtung, die in ihrem Inneren eine Versorgungsluftdruck von 0 bis 6,89 bar aufweist.

Die Erfindung hat die Aufgabe eine Umlenkvorrichtung der eingangs genannten Art dahingehend zu verbessern, dass eine Faltenbildung in der Faserstoffbahn vermeidbar ist bzw. vorhandene Falten zuverlässiger beseitigbar sind.

Die Erfindung löst die gestellte Aufgabe mit einer Umlenkvorrichtung der eingangs genannten Art, die die Merkmale des Anspruchs 1 aufweist.

Dabei ist die Luftdurchlässigkeit in diesem Bereich gleichmäßig über die Oberfläche verteilt.

Vorteilhafterweise hat die Umlenkvorrichtung einen Volumenstrom durch die Oberfläche von 10 m³/(h m²) bis 1000 m³/(h m²), vorzugsweise 40 bis 200 m³/(h m²). Vorteilhafterweise ist der Volumenstrom in diesem Bereich ebenfalls gleichmäßig über die Oberfläche verteilt.

Vorteilhafterweise hat die Umlenkvorrichtung einen Luftlinienstrom (Verhältnis der Luftmenge zum Umfang der Umlenkvorrichtung) von 1 bis 100 m³/h /m, vorzugsweise 5 bis 40 m³/h /m.

Bei Verwendung einer dieser Parameterbereiche ist der Staudruck unterhalb der Faserstoffbahn gleichmäßig verteilt. Dies ist auch dann der Fall, wenn die Faserstoffbahn schmaler ist als die Umlenkvorrichtung. Folglich können auch größere Bereiche der Umlenkvorrichtung, beispielsweise beim Überführen eines schmalen Streifens beim Starten der Anlage, von der Faserstoffbahn unbedeckt bleiben, ohne dass die Faserstoffbahn auf der Umlenkvorrichtung schleift. Dadurch ist die Abrissgefahr der Faserstoffbahn trotz des eingestellten Bahnzuges von 50 bis 1000 N/m, insbesondere 100 bis 300 N/m, deutlich reduziert. Außerdem reduzieren die erfindungsgemäßen Umlenkvorrichtungen den Ausschuss bei einer frisch beschichteten Faserstoffbahn, da zum einen aus vorherigen Behandlungen resultierende Falten in der Faserstoffbahn regelrecht ausgebügelt werden oder gar nicht erst entstehen und zum anderen die Faserstoffbahn mit ihrer noch feuchten Auftragsschicht nicht mehr an der Umlenkvorrichtung schleift, wodurch die frische Auftragsschicht nicht beschädigt werden kann. Die Höhe mit der die Faserstoffbahn über die Umlenkvorrichtung läuft bzw. fliegt beträgt nur wenige mm. Sie kann sogar unter 1 mm liegen.

Die Erfinder haben erkannt, dass die im Stand der Technik angegebene Porengröße alleine keinen Einfluss auf einen von der Faserstoffbahnbreite unabhängigen Staudruck unter der Faserstoffbahn hat. Viel wichtiger als die Porengröße ist eine gleichmäßige Verteilung des Staudruckes unter der Faserstoffbahn und die jeweils angegebenen Parameter.

Besonders gute Ergebnisse werden erzielt, wenn der Versorgungsluftdruck zwischen 3 bar und 6 bar, die Luftdurchlässigkeit zwischen 4 m³/(h m² bar) und 40 m³/(h m² bar), der Volumenstrom zwischen 40 m³/(h m²) und 200 m³/(h m²) und der Linienstrom zwischen 5 und 40 m³/h /m liegen.

Die Oberfläche der Umlenkvorrichtung kann mindestens eine luftdurchlässige Schicht aufweisen. Durch die Anordnung von mehreren Schichten hintereinander kann die Luftdurchlässigkeit gezielt eingestellt werden. Die Luftdurchlässigkeit ist somit unabhängig von der Porengröße. Stattdessen ist die Luftdurchlässigkeit von der Dicke der mindestens einen Schicht abhängig. Außer der Anordnung von mehreren Schichten in Dickenrichtung hintereinander kann die mindestens eine Schicht auch in Umfangsrichtung der Umlenkvorrichtung mehrere Segmente aufweisen.

In einer Weiterbildung der Erfindung weist die Oberfläche mindestens eine Trägerschicht und mindestens eine Verteilerschicht auf. Die Trägerschicht sorgt für die Stabilität und Festigkeit der gesamten Oberfläche. Sie hat eine hohe Luftdurchlässigkeit. Die Trägerschicht wird beispielsweise durch ein Edelstahlblech, das viele kleine Bohrungen aufweist, realisiert. So werden insbesondere gute Ergebnisse mit einem Edelstahlblech erzielt, das Bohrungen mit einem Durchmesser zwischen 0,3 Millimetern und 1 Millimeter aufweist, wobei der Abstand der Bohrungen 4 Millimeter beträgt. An der Trägerschicht wird die Verteilerschicht angeordnet, die eine möglichst geringe Luftdurchlässigkeit aufweist. Vorteilhafterweise ist die äußerste Schicht die Schicht mit der geringsten Luftdurchlässigkeit, damit sichergestellt ist, dass die Luft senkrecht aus der Umlenkvorrichtung austritt. Trotzdem ist es aber auch möglich, die Trägerschicht als die äußerste Schicht vorzusehen. Dies kann deshalb sinnvoll sein, weil die unteren für die Luftverteilung zuständigen Verteilerschichten die Tendenz haben sich auszudehnen. Somit behindert die äußere Trägerschicht die Ausdehnung der unteren Verteilerschichten. Außerdem wird die äußere Schicht mechanisch besonders strapaziert und Schmutz ausgesetzt. Deshalb kann es sinnvoll sein, wenn die stabile und luftdurchlässigere Trägerschicht außen angeordnet ist. Jedoch muss sichergestellt sein, dass die Luft aus der äußersten Trägerschicht senkrecht aus der Umlenkvorrichtung austritt. Deshalb ist bei der Konstruktion der Trägerschicht als äußerste Schicht darauf zu achten, dass die Trägerschicht nicht in Umfangsrichtung der Umlenkvorrichtung luftdurchlässiger ist als senkrecht zur Umlenkvorrichtung. Deshalb ist es wichtig, dass die Bohrungen in der Trägerschicht nicht zu groß sind.

Die mindestens eine Schicht kann austauschbar sein. Folglich kann auch bei Verschmutzungen, Beschädigungen oder Verschleiß der Oberfläche eine einwandfreie Funktion der Umlenkvorrichtung sichergestellt werden.

Ein Vorteil der Umlenkvorrichtung ist die freie Gestaltbarkeit der äußeren Form der Oberfläche. Somit kann die äußere Oberfläche im Querschnitt betrachtet eine Form eines oder mehrerer Kreissegmente aufweisen.

In einer bevorzugten Ausführungsform weist die Oberfläche in einem in Laufrichtung der Faserstoffbahn betrachtet vorderen und/oder hinteren Bereich einen größeren Radius als im mittleren Bereich auf. Durch diese Gestaltung der Oberfläche können Falten in der Faserstoffbahn wirkungsvoll vermieden werden, wobei trotzdem ein möglichst hoher Staudruck im vorderen und/oder im hinteren Bereich der Umlenkvorrichtung sichergestellt ist.

Bei den bisher bekannten Umlenkvorrichtungen muss die Umlenkvorrichtung insbesondere bei breiten Anlagen einen Radius zwischen 200 Millimetern und 600 Millimetern aufweisen. Bei der erfindungsgemäßen Umlenkvorrichtung kann ihre Oberfläche jedoch auch bei breiten Anlagen Kreissegmente mit einem deutlich geringeren Radius von ca.125 Millimetern bis 300 Millimetern aufweisen.

In einer weiteren Ausführungsform kann die Umlenkvorrichtung in ihrem Inneren quer zur Laufrichtung der Faserstoffbahn nebeneinander angeordnete Kammern aufweisen. Vorteilhafterweise ist der Luftdruck in diesen Kammern separat ansteuerbar. Somit kann entlang der Oberfläche der Umlenkvorrichtung ein bestimmtes Druckprofil aufgebaut werden, sodass die Faserstoffbahn einen Mindestabstand von weniger als einem Millimeter von der Umlenkvorrichtung aufweist, und die Faserstoffbahn gleichzeitig faltenfrei über die Umlenkvorrichtung geführt wird.

Außerdem ist es möglich, dass die Umlenkvorrichtung in ihrem Inneren in Laufrichtung der Faserstoffbahn hintereinander angeordnete Kammern aufweist. Der Luftdruck in diesen Kammern kann ebenfalls separat gesteuert werden, sodass durch die in Laufrichtung der Faserstoffbahn betrachtet vorderen und hinteren Bereiche der Umlenkvorrichtung mehr Luft strömen kann als durch die mittleren Bereich.

Ein Umschlingungswinkel, mit dem die Faserstoffbahn die Umlenkvorrichtung umschlingt, kann von fast 0° bis zu mehr als 180° betragen. Somit gibt es für den Umschlingungswinkel nahezu keine Einschränkungen. Ein Umschlingungswinkel von mehr als 180° ist insbesondere nach einem Vorhangauftragswerk vorteilhaft.

Da in den Randbereichen der Faserstoffbahn und auch in Laufrichtung der Faserstoffbahn betrachtet vor und hinter der Umlenkvorrichtung der Staudruck durch die in diesen Bereichen leichter abfließende Luft niedriger sein kann, kann an den Rändern der Umlenkvorrichtung und/oder in Laufrichtung der Faserstoffbahn betrachtet vor und/oder hinter der Umlenkvorrichtung mindestens ein Blasrohr vorgesehen sein. Somit ist auch in den Randbereichen der Oberfläche der Umlenkvorrichtung gewährleistet, dass die Faserstoffbahn nicht auf der Umlenkvorrichtung schleift.

Der erfindungsgemäße Versorgungsluftdruck, die erfindungsgemäße Luftdurchlässigkeit und der erfindungsgemäße Volumenstrom können am einfachsten realisiert werden wenn die Oberfläche ein poröses Sintermaterial und/oder einen Textilwerkstoff und/oder einem Kunststoff aufweist. Textilwerkstoffe reduzieren die Luftdurchlässigkeit deutlich. Kunststoffe können hingegen durch gezieltes Dehnen luftdurchlässiger werden. Bei gesinterten Materialien hängt die Luftdurchlässigkeit von der Porenform und der Porenlänge, also von der Schichtdicke ab.

Vorzugsweise kann die verwendete Luft Umgebungsluft sein. Es kann jedoch auch konditionierte Luft verwendet werden, wobei die konditionierte Luft trockene Luft oder Luft, der Öl beigemischt ist, sein kann. Die Auswahl der Luft hängt von der Beschaffenheit der Faserstoffbahn ab.

Nachfolgend werden Ausführungsbeispiele der erfindungsgemäßen Umlenkvorrichtung anhand der beiliegenden Zeichnungen näher erläutert.

Im Einzelnen zeigen:
- Fig. 1: einen Längsschnitt durch eine erste Ausführungsform der Umlenkvorrichtung;
- Fig. 2: einen Querschnitt durch eine zweite Ausführungsform der
Umlenkvorrichtung.

Fig. 1 zeigt eine Umlenkvorrichtung 10, über die eine Faserstoffbahn 11 geführt wird. Durch die Umlenkvorrichtung 10 strömt ein Luft-Volumenstrom, der als ein Luftstrom L in die Umlenkvorrichtung 10 eintritt, und als viele einzelne Luftströme E aus der Umlenkvorrichtung 10 austritt.

Die Luftströme E bilden unter der Faserstoffbahn 11 einen Luftfilm, in dem ein bestimmter Staudruck herrscht, sodass die Faserstoffbahn 11 in einem äußerst geringen Abstand, der unterhalb von einem Millimeter liegen kann, berührungslos über die Umlenkvorrichtung 10 geführt wird.

Die Umlenkvorrichtung 10 weist eine Oberfläche 12 auf, die eine äußere Schicht 13 und eine innere Schicht 14 aufweist. Die Schichten 13 und 14 weisen hier nicht näher dargestellte Poren auf, durch welche die vielen einzelnen Luftströme E austreten.
Durch die Schichten 13 und 14 weist die Umlenkvorrichtung 10 eine Luftdurchlässigkeit von 1 m³/(h m² bar) bis 100 m³/(h m² bar), einen Volumenstrom von 10 m³/(h m²) bis 1000 m³/(h m²) und einen Versorgungsluftdruck in ihrem Inneren von 1 bar bis 12 bar sowie ein Verhältnis zwischen Luftmenge und Umfang der Umlenkvorrichtung 10 auf, das zwischen 5 und 100 m³/h /m beträgt, auf.
Durch diese Parameterbereiche ist der Staudruck unterhalb der Faserstoffbahn 11 gleichmäßig verteilt. Dies ist auch dann der Fall, wenn die Umlenkvorrichtung 10, wie in Fig. 1 dargestellt, breiter ist als die Faserstoffbahn 11. Somit können auch größere Bereiche der Umlenkvorrichtung 10, beispielsweise beim Überführen eines schmalen Streifens beim Starten einer Anlage, von der Faserstoffbahn 11 unbedeckt bleiben, ohne dass die Faserstoffbahn 11 auf der Umlenkvorrichtung 10 schleift.

Die erfindungsgemäßen Parameter können durch die Anzahl der Schichten 13 und 14, durch die Dicke der Schichten 13 und 14 und durch die Form der nicht gezeigten Poren variiert werden.

Eine der Schichten 13 und 14 kann eine Trägerschicht sein, die für die Stabilität und Festigkeit der Oberfläche 12 sorgt. Da die Trägerschicht eine hohe Luftdurchlässigkeit hat, muss eine der Schichten 13 und 14 eine Verteilerschicht mit einer möglichst geringen Luftdurchlässigkeit sein, die sicherstellt, dass die erfindungsgemäßen Parameter eingehalten werden, und die einzelnen Luftströme E senkrecht aus der Umlenkvorrichtung 10 austreten.

Wenn die Oberfläche 12 verschmutzt, beschädigt oder verschlissen ist kann sie ausgetauscht werden. Dadurch kann die Umlenkvorrichtung 10 immer einwandfrei arbeiten und muss bei der Revision der Anlage nicht komplett ausgetauscht werden.

Fig. 2 zeigt eine Umlenkvorrichtung 20, über welche die Faserstoffbahn 11 geführt wird. Die Umlenkvorrichtung 20 weist eine Oberfläche 21 auf, die mit Schichten 22, 23 und 24 versehen ist. Aus der Oberfläche 21 treten die einzelnen Luftströme E aus, durch welche die Faserstoffbahn 11 berührungslos über die Umlenkvorrichtung 20 geführt wird.
Die Oberfläche 21 weist einen Winkel α auf, der größer ist als ein Umschlingungswinkel β, mit dem die Faserstoffbahn 11 die Umlenkvorrichtung 20 umschlingt. Die erfindungsgemäßen Parameter gewährleisten, dass die Faserstoffbahn 11 auch dann, wenn der Umschlingungswinkel β kleiner ist als der Winkel α der Oberfläche 21, nicht die Umlenkvorrichtung 20 berührt. Der Umschlingungswinkel β kann zwischen fast 0° und mehr als 180° liegen. Insbesondere nach einem Vorhangauftragswerk ist ein Umschlingungswinkel β von mehr als 180° sinnvoll. Natürlich muss dann der Winkel α der Oberfläche 21 auch entsprechend groß sein.

## Patentansprüche

1. Umlenkvorrichtung (10, 20) zum berührungslosen Umlenken einer Papier-, Karton- oder anderen Faserstoffbahn (11), insbesondere in einer der Herstellung und/oder Veredelung der Faserstoffbahn (11) dienenden Maschine, mit einer luftdurchlässigen Oberfläche (12, 21),
**dadurch gekennzeichnet, dass** die Oberfläche (12, 21) eine Luftdurchlässigkeit von 1 m³/(h m² bar) bis 100 m³/(h m² bar), insbesondere 4 bis 40 m³/(h m² bar) aufweist.

2. Umlenkvorrichtung (10, 20) nach Anspruch 1,
**dadurch gekennzeichnet, dass** die Umlenkvorrichtung (10, 20) in ihrem Inneren einen Versorgungsluftdruck von 1 bar bis 12 bar, insbesondere 3 bis 6 bar aufweist.

3. Umlenkvorrichtung (10, 20) nach Anspruch 1 oder 2,
**dadurch gekennzeichnet, dass** die Umlenkvorrichtung (10, 20) einen Volumenstrom durch die Oberfläche (12, 21) von 10 m³/(h m²) bis 1000 m³/(h m²), insbesondere 40 bis 200 m³/(h m²) aufweist.

4. Umlenkvorrichtung (10, 20) nach einem der Ansprüche 1 bis 3,
**dadurch gekennzeichnet, dass** die Oberfläche (12, 21) mindestens eine luftdurchlässige Schicht (13, 14, 22, 23, 24) aufweist.

5. Umlenkvorrichtung (10, 20) nach einem der Ansprüche 1 bis 4,
**dadurch gekennzeichnet, dass** die Oberfläche (12, 21) mindestens eine Trägerschicht und mindestens eine Verteilerschicht aufweist.

6. Umlenkvorrichtung (10, 20) nach Anspruch 4 oder 5,
**dadurch gekennzeichnet, dass** die mindestens eine Schicht (13, 14, 22, 23, 24) austauschbar ist.

7. Umlenkvorrichtung (10, 20) nach einem der Ansprüche 1 bis 6,
**dadurch gekennzeichnet, dass** ihr Querschnitt im Bereich der Oberfläche (12, 21) eine Form eines oder mehrerer Kreissegmente aufweist.

8. Umlenkvorrichtung (10, 20) nach Anspruch 7,
**dadurch gekennzeichnet, dass** die Oberfläche (12, 21) in einem in Laufrichtung der Faserstoffbahn (11) betrachtet vorderen und/oder hinteren Bereich einen größeren Radius als im mittleren Bereich aufweist.

9. Umlenkvorrichtung (10, 20) nach Anspruch 7 oder 8,
**dadurch gekennzeichnet, dass** die Oberfläche (12, 21) Kreissegmente mit Radien von 150 Millimetern bis 300 Millimetern aufweist.

10. Umlenkvorrichtung (10, 20) nach einem der Ansprüche 1 bis 9,
**dadurch gekennzeichnet, dass** sie in ihrem Inneren quer zur Laufrichtung der Faserstoffbahn (11) nebeneinander angeordnete Kammern aufweisen.

11. Umlenkvorrichtung (10, 20) nach einem der Ansprüche 1 bis 10,
**dadurch gekennzeichnet, dass** sie in ihrem Inneren in Laufrichtung der Faserstoffbahn (11) hintereinander angeordnete Kammern aufweist.

12. Umlenkvorrichtung (10, 20) nach einem der Ansprüche 1 bis 11,
**dadurch gekennzeichnet, dass** die Faserstoffbahn einen Umschlingungswinkel (β), mit dem sie die Umlenkvorrichtung (10, 20) umschlingt, von fast 0° bis mehr als 180° aufweist.

13. Umlenkvorrichtung (10, 20) nach einem der Ansprüche 1 bis 12,
**dadurch gekennzeichnet, dass** an ihren Rändern und/oder in Laufrichtung der Faserstoffbahn (11) betrachtet vor und/oder hinter der Umlenkvorrichtung (10, 20) mindestens ein Blasrohr vorgesehen ist.

14. Umlenkvorrichtung (10, 20) nach einem der Ansprüche 1 bis 13,
**dadurch gekennzeichnet, dass** die Oberfläche (12, 21) ein poröses Sintermaterial und/oder einen Textilwerkstoff und/oder einen Kunststoff aufweist.

15. Umlenkvorrichtung (10, 20) nach einem der Ansprüche 1 bis 14,
**dadurch gekennzeichnet, dass** sie mit Umgebungsluft und/oder mit konditionierter Luft betreibbar ist.

## Claims

1. Deflecting device (10, 20) for the contactless defection of a paper, cardboard or other fibrous material web (11), in particular in a machine serving for the production and/or finishing of the fibrous material web (11), with an air-permeable surface (12, 21), **characterized in that** the surface (12, 21) has an air permeability of 1 m³/ (h m² bar to 100 m³/ (h m² bar), in particular 4 to 40 m³/ (h m² bar).

2. Deflecting device (10, 20) according to Claim 1, **characterized in that** the deflecting device (10, 20) has inside it a supply-air pressure of 1 bar to 12 bar, in particular of 3 to 6 bar.

3. Deflecting device (10, 20) according to Claim 1 or 2, **characterized in that** the deflecting device (10, 20) has a volume flow through the surface (12, 21) of 10 m³/ (h m²) to 1000 m³/ (h m²), in particular 40 to 200 m³/h m²)_{.}

4. Deflecting device (10, 20) according to one of Claims 1 to 3, **characterized in that** the surface (12, 21) has at least one air-permeable layer (13, 14, 22, 23, 24).

5. Deflecting device (10, 20) according to one of Claims 1 to 4, **characterized in that** the surface (12, 21) has at least one carrier layer and at least one distributor layer.

6. Deflecting device (10, 20) according to Claim 4 or 5, **characterized in that** the at least one layer (13, 14, 22, 23, 24) is exchangeable.

7. Deflecting device (10, 20) according to one of Claims 1 to 6, **characterized in that** its cross section in the region of the surface (12, 21) is in the form of one or more circle segments.

8. Deflecting device (10, 20) according to Claim 7, **characterized in that** the surface (12, 21) has a larger radius in a front and/or rear region, as seen in the running direction of the fibrous material web (11), than in the middle region.

9. Deflecting device (10, 20) according to Claim 7 or 8, **characterized in that** the surface (12, 21) has circle segments with radii of 150 millimetres to 300 millimetres.

10. Deflecting device (10, 20) according to one of Claims 1 to 9, **characterized in that** it has inside it chambers arranged next to one another transversely to the running direction of the fibrous material web (11).

11. Deflecting device (10, 20) according to one of Claims 1 to 10, **characterized in that** it has inside it chambers arranged one behind the other in the running direction of the fibrous material web (11).

12. Deflecting device (10, 20) according to one of Claims 1 to 11, **characterized in that** the fibrous material web has a looping angle (β), with which it loops around the deflecting device (10, 20), of almost 0° to more than 180°.

13. Deflecting device (10, 20) according to one of Claims 1 to 12, **characterized in that** at least one blowpipe is provided at its margins and/or in front of and/or behind the deflecting device (10, 20), as seen in the running direction of the fibrous material web (11).

14. Deflecting device (10, 20) according to one of Claims 1 to 13, **characterized in that** the surface (12, 21) has a porous sintered material and/or a textile material and/or a plastic.

15. Deflecting device (10, 20) according to one of Claims 1 to 14, **characterized in that** it can be operated with ambient air and/or with conditioned air.

## Revendications

1. Dispositif de renvoi (10, 20) pour dévier sans contact une bande de papier, de carton ou d'une autre matière fibreuse (11), en particulier dans une machine utilisée pour la fabrication et/ou le traitement de la bande de matière fibreuse (11), avec une surface perméable à l'air (12, 21), **caractérisé en ce que** la surface (12, 21) présente une perméabilité à l'air de 1 m³/ (h m² bar) à 100 m³/ (h m² bar), en particulier de 4 à 40 m³/ (h m² bar).

2. Dispositif de renvoi (10, 20) selon la revendication 1, **caractérisé en ce que** le dispositif de renvoi (10, 20) présente intérieurement une pression d'air d'alimentation de 1 bar à 12 bars, en particulier de 3 à 6 bars.

3. Dispositif de renvoi (10, 20) selon la revendication 1 ou 2, **caractérisé en ce que** le dispositif de renvoi (10, 20) présente un courant en volume à travers la surface (12, 21) de 10 m³/ (h m²) à 1000 m³/ (h m²), en particulier de 40 à 200 m³ (h m²).

4. Dispositif de renvoi (10, 20) selon l'une quelconque des revendications 1 à 3, **caractérisé en ce que** la surface (12, 21) présente au moins une couche perméable à l'air (13, 14, 22, 23, 24).

5. Dispositif de renvoi (10, 20) selon l'une quelconque des revendications 1 à 4, **caractérisé en ce que** la surface (12, 21) présente au moins une couche de support et une couche de répartition.

6. Dispositif de renvoi (10, 20) selon la revendication 4 ou 5, **caractérisé en ce que** ladite au moins une couche (13, 14, 22, 23, 24) est remplaçable.

7. Dispositif de renvoi (10, 20) selon l'une quelconque des revendications 1 à 6, **caractérisé en ce que** sa section transversale présente, dans la région de la surface (12, 21), la forme d'un ou de plusieurs segments de cercle.

8. Dispositif de renvoi (10, 20) selon la revendication 7, **caractérisé en ce que** la surface (12, 21) présente, dans une région située avant et/ou après par rapport à la direction de défilement de la bande de matière fibreuse (11), un plus grand rayon que dans la région médiane.

9. Dispositif de renvoi (10, 20) selon la revendication 7 ou 8, **caractérisé en ce que** la surface (12, 21) présente des segments de cercle avec des rayons de 150 millimètres à 300 millimètres.

10. Dispositif de renvoi (10, 20) selon l'une quelconque des revendications 1 à 9, **caractérisé en ce qu'**il présente à l'intérieur des chambres disposées l'une à côté de l'autre transversalement à la direction de défilement de la bande de matière fibreuse (11).

11. Dispositif de renvoi (10, 20) selon l'une quelconque des revendications 1 à 10, **caractérisé en ce qu'**il présente à l'intérieur des chambres disposées l'une derrière l'autre dans la direction de défilement de la bande de matière fibreuse (11).

12. Dispositif de renvoi (10, 20) selon l'une quelconque des revendications 1 à 11, **caractérisé en ce que** la bande de matière fibreuse présente un angle de contact (β) avec lequel elle embrasse le dispositif de renvoi (10, 20) de pratiquement 0° à plus de 180°.

13. Dispositif de renvoi (10, 20) selon l'une quelconque des revendications 1 à 12, **caractérisé en ce qu'**il est prévu au moins un tube de soufflage sur ses bords et/ou avant et/ou après le dispositif de renvoi (10, 20) par rapport à la direction de défilement de la bande de matière fibreuse (11).

14. Dispositif de renvoi (10, 20) selon l'une quelconque des revendications 1 à 13, **caractérisé en ce que** la surface (12, 21) présente un matériau fritté poreux et/ou un matériau textile et/ou une matière synthétique.

15. Dispositif de renvoi (10, 20) selon l'une quelconque des revendications 1 à 14, **caractérisé en ce qu'**il peut fonctionner avec de l'air ambiant et/ou avec de l'air conditionné.
